# FASCICULE DE BREVET EUROPEEN

(11) **EP 1 178 004 B1**
(45) Date de publication et mention de la délivrance du brevet: **08.03.2006**
(21) Numéro de dépôt: 00420176.0
(22) Date de dépôt: 04.08.2000
(51) Int. Cl.: B66C 3/16, C25C 3/06

(54) **Unité de collecte, de nettoyage et de calibrage de cuves d'électrolyse mise en oeuvre pour la production d'aluminium**
Entnahme-, Reinigung-, Kalibrierungseinrichtung für in der Aluminiumherstellung angewandte Elektrolysezellen
Collecting, cleaning and calibrating unit for aluminium production electrolytic cells

(43) Date de publication de la demande: 06.02.2002
(73) Titulaire: REEL, 69450 Saint Cyr au Mont d'Or (FR); ASMI, 59187 Dechy (FR)
(72) Inventeur: Piron, Gérard, 69006 Lyon (FR); Huon, Serge, 59182 Loffre (FR)
(74) Mandataire: Vuillermoz, Bruno

(56) Documents cités:
- EP-A- 0 440 488
- EP-A- 0 618 313
- EP-A- 0 677 477
- DE-A- 3 131 624

## Description

L'invention concerne le domaine de la production d'aluminium par électrolyse ignée, et plus particulièrement la gestion de certaines étapes du fonctionnement de telles installations.

Elle concerne plus particulièrement une unité de collecte des parties solides, en suspension ou non dans le bain d'électrolyse, et notamment des blocs d'anodes dégrafés de la tige sur laquelle elles sont fixées, mais également de nettoyage et de calibrage de l'orifice laissé vacant par l'anode remplacée.

De manière connue, la production d'aluminium par électrolyse ignée met en oeuvre l'électrolyse de l'aluminium dans un bain de cryolithe fondu selon la réaction :$\begin{matrix}{Al}_{2} {O}_{3} + 2 {e}^{-} + {Na}_{3} [ A 1 {F}_{6} ] & \to & 2 A 1 + 3 {O}_{2} + 3 C & \to & 3 {CO}_{2} + F \\ \begin{matrix}\begin{matrix}Alumine\end{matrix} & cryolithe\end{matrix} & & & & \end{matrix}$

Cette réaction met en oeuvre un bain en fusion comprenant un mélange de cryolithe et d'alumine, et dont la température est généralement supérieure à 800°C. Compte-tenu des énergies mises en oeuvre et afin de limiter au maximum les pertes inhérentes aux phases de redémarrage, les installations mettant en oeuvre cette technologie fonctionnent en général en continu, au niveau de séries de cuves d'aluminium, dont le nombre et les dimensions sont fonction d'une part, de l'ampérage disponible du courant électrique continu alimentant les cuves, et d'autre part, de la quantité de production souhaitée.

Régulièrement, il convient de procéder au remplacement des différentes anodes, le plus souvent réalisées en carbone, au niveau de chacune des cuves, sans pour autant arrêter la réaction d'électrolyse.

De par le procédé mis en oeuvre, à savoir l'électrolyse ignée, il se forme à la surface supérieure du bain une croûte dure de cryolithe fluorée et d'alumine, cette croûte présentant l'avantage de conserver la chaleur au sein du bain et donc de constituer une enveloppe calorifuge. De fait, l'extraction des anodes usées hors du bain nécessite en premier lieu la rupture de cette croûte. Cette rupture engendre la formation de morceaux ou parties solides surnageant ou en suspension dans le bain d'électrolyse, et qu'il est nécessaire de collecter au moyen d'un outil traditionnellement dénommé « pelle ».

Cette pelle doit également préparer l'espace, et les conditions nécessaires à l'introduction d'une anode neuve en lieu et place de l'anode usée à remplacer. Cette préparation consiste également à calibrer l'espace nécessaire à la mise en place d'une telle anode neuve. En effet, l'érosion de la section généralement rectangulaire du carbone constitutif de l'anode, induit de fait la réduction de ladite section par rapport à une anode neuve, notamment du fait de la disparition progressive des parties angulaires, qui deviennent arrondies.

Cette transformation est inhérente à la consommation du carbone constitutif des anodes, par le processus d'électrolyse mis en oeuvre. L'espace ainsi dégagé entre les blocs de carbone constitutifs des anodes est occupé par du bain qui se solidifie en surface et forme la croûte précitée, dont la rupture est nécessaire pour permettre d'une part, le retrait de l'anode usée, et d'autre part, la mise en place d'une nouvelle anode.

Ainsi, lors de l'enlèvement de l'anode usée, les croûtes qui adhèrent à celles-ci sont préalablement brisées au moyen d'un outil approprié, appelé piqueur de croûte, et des morceaux de croûte plus ou moins gros, tombent dans le bain, flottent à la surface de celui-ci et partant, empêchent la mise en place d'une anode neuve.

Par ailleurs, des blocs de carbone plus ou moins volumineux, peuvent également flotter dans le bain, suite à l'opération d'arrachage proprement dit de l'anode.

Enfin, sur la surface de la cathode, c'est à dire le fond de la cuve, se déposent des boues provenant du bain électrolytique, que l'on souhaite enlever car celles-ci augmentent la résistance électrique et partant, réduisent le rendement de production de la cuve.

La pelle remplit donc une fonction de collecte d'une part, de nettoyage d'autre part, et enfin de calibrage. Afin d'assurer ces différentes fonctions, il est connu de mettre en oeuvre des godets articulés, dont l'actionnement induit le rapprochement de leurs lèvres ménagées au niveau de leur bord libre, et partant, la constitution d'une pelle. Or, ces godets sont articulés sur un châssis, de sorte que l'actionnement de l'embiellage traditionnellement mis en oeuvre pour assurer la fermeture des godets, induit le rapprochement des deux lèvres l'une de l'autre, ces dernières décrivant un arc de cercle dont la concavité est dirigée vers le haut.

Comme les lèvres sont destinées à assurer un raclage doux du fond de la cuve, c'est à dire de la cathode, et compte-tenu en outre du poids des godets, de leur mécanisme d'actionnement, et de manière générale du poids de la pelle, ce mouvement circulaire est susceptible de détériorer cette cathode et partant, la cuve elle-même.

De fait, et afin d'éviter une telle détérioration, le positionnement en altitude des pelles traditionnelles est choisie de telle sorte que lorsque le godet est fermé, les lèvres affleurent le fond de la cathode. En d'autres termes, les lèvres ne peuvent assurer un raclage efficace du fond de la cuve qu'au seul niveau de leur zone de fermeture, si bien qu'à la longue, il est nécessaire de vidanger les cuves pour assurer un nettoyage effectif de celle-ci, se traduisant donc pas un arrêt de l'installation, faute de quoi, on aboutit à une baisse significative du rendement desdites installations.

Par ailleurs, la pelle étant destinée à fonctionner en milieu hostile et agressif (température du bain électrolytique voisine de 800 °C, vapeurs fluorées très acides, etc..), il n'est pas concevable de faire appel à des capteurs pour gérer la course de la pelle en altitude, en fonction du degré de fermeture des godets.

On a décrit dans le document EP-A-0 618 313 un dispositif propre à assurer d'une part, la rupture de la croûte se formant à la surface supérieure des cuves, et d'autre part, le nettoyage de la cuve après enlèvement de l'anode usée. Il ne permet cependant pas d'assurer un nettoyage optimisé de ladite cuve.

L'objet de l'invention est de s'affranchir de ces inconvénients. Elle vise une unité de collecte, de nettoyage et de calibrage des cuves d'électrolyse, et plus précisément des orifices anodiques lors du remplacement des anodes, qui permet tout à la fois d'assurer un calibrage de ces orifices, la collecte des déchets inhérents à la rupture de la croûte qui se constitue à la surface du bain, et par ailleurs, et le nettoyage du fond de la cuve par raclage.

Cette unité comprend deux godets articulés au niveau de l'extrémité inférieure d'un châssis, mobile en translation verticale, le bord libre de chacun desdits godets étant susceptible d'être animé d'un mouvement circulaire au moyen d'un embiellage de fermeture et d'ouverture.

Selon l'invention, l'unité comprend un premier châssis, solidarisé à un mât à translation verticale, dénommé châssis support de pelle, et un second châssis, dénommé châssis support des godets, relié mécaniquement audit châssis support de pelle, et susceptible de se translater par rapport à celui-ci, ledit châssis support des godets intégrant l'embiellage de fermeture et d'ouverture des godets, lesdits godets étant articulés à l'extrémité inférieure de ce châssis.
Corollairement, l'embiellage de fermeture des godets comprend une bielle de transmission d'efforts, dont l'une des extrémités est articulée directement ou indirectement sur lesdits godets, afin de conférer à leur bord inférieur libre un mouvement circulaire lors de la fermeture de la pelle, et dont l'autre extrémité est articulée sur une bielle rotative, elle-même articulée sur le châssis support des godets, ladite bielle rotative étant reliée mécaniquement au châssis porte-pelle au moyen d'une bielle de compensation, et étant par ailleurs actionnée en rotation au moyen d'un vérin d'actionnement, dont le point d'application est solidaire du châssis support des godets.

En d'autres termes, l'invention consiste à adjoindre au support traditionnel des outils proprement dits constitutifs de la pelle, un châssis lié audit support, mais néanmoins mobile par rapport à celui-ci, cette mobilité étant destinée à permettre la réalisation d'un mouvement simultané avec l'opération de fermeture des godets, et propre à compenser le mouvement circulaire des lèvres desdits godets, de telle sorte à conférer aux lèvres, un mouvement sensiblement rectiligne, parallèle au plan du fond de la cuve.

Ce faisant, on confère à la pelle l'une des fonctions pour laquelle elle est requise, à savoir l'opération du raclage du fond de cuve.

Selon une caractéristique avantageuse de l'invention, on sous-dimensionne le vérin d'actionnement au moyen d'un ressort taré, prenant appui sur le châssis porte-pelle, et susceptible de reprendre au niveau du corps du vérin, une partie des efforts, et notamment la compensation de la masse constituée par l'ensemble mobile, c'est à dire l'embiellage de fermeture des godets et les godets eux-mêmes. Ce ressort peut être remplacé par un organe équivalent, tel que par exemple un contrepoids guidé associé à un câble et une poulie de renvoi.

La manière dont l'invention peut être réalisée et les avantages qui en découlent ressortiront mieux de l'exemple de réalisation qui suit donné à titre indicatif et non limitatif à l'appui des figures annexées.
La figure 1 est une représentation schématique vue de face d'une installation de production d'aluminium par électrolyse ignée, sur laquelle on a représenté l'unité de collecte et de nettoyage conforme à l'invention, en position non opérationnelle.
La figure 2 est une vue latérale plus détaillée de ladite unité, toujours en position non-opérationnelle.
La figure 3 est une vue analogue à la figure 2, mais l'unité de collecte étant en position opérationnelle.
Les figures 4, 5 et 6 sont des représentations schématiques de détail de ladite unité, les godets étant respectivement en position complètement ouverte, intermédiaire et complètement fermée.

On a représenté au sein de la figure 1, une vue schématique vue de face, du hall (1) d'une installation de production d'aluminium, mettant en oeuvre la technologie dite de l'électrolyse ignée.

On a représenté par la référence (7), le front d'une série de cuves d'électrolyse, sensiblement identiques les unes aux autres, et bien évidemment montées en série, afin de permettre la réalisation du processus de l'électrolyse proprement dite. Ces cuves sont surmontées d'un chemin de roulement (3), sur lequel est susceptible de se déplacer un pont roulant (2), destiné de manière connue, à permettre le déplacement d'un certain nombre d'outils propres à permettre le fonctionnement de l'installation.

Il est notamment destiné à permettre le déplacement selon une direction perpendiculaire à la direction de progression du pont, d'un chariot (4), reposant sur le pont (2), ledit chariot portant un outil destiné à permettre le nettoyage de chacune des cuves, et la préparation de celles-ci lors des phases de remplacement des anodes usées au niveau desdites cuves.

Dans le langage traditionnel utilisé dans le domaine considéré, cet outil est dénommé « pelle ».

Sur la figure 1, on a représenté par la référence générale (6) la pelle proprement dite, en position escamotée, c'est à dire non opérationnelle.

En relation avec les figures 2 et 3, dans lesquelles l'outil est représenté en position latérale, on a matérialisé la pelle (6) respectivement en position escamotée, donc non opérationnelle, et en position opérationnelle.

Ainsi qu'on peut l'observer, cet outil est monté sur un mat télescopique (5), si la course de la pelle le nécessite, ledit mât étant actionné au moyen d'un système de levage électro-mécanique, hydraulique ou pneumatique (32). Ce mât télescopique (5) est solidaire du chariot (4), et fonctionne en association avec des organes codeurs (non représentés), propres à déterminer de manière précise l'altitude de la pelle, et notamment des godets (16, 17) qui la constituent.

En effet, ainsi que déjà mentionné en préambule de la présente invention, il convient, au moyen de cet outil, de remplir un certain nombre de fonctions, mais cependant, d'éviter l'altération de la cathode constituée par le fond des cuves électrolyse. On doit donc disposer en permanence de la hauteur effective desdits godets, d'une part lors de l'approche de la pelle (6) au niveau de l'ouverture supérieure des cuves, définissant une zone d'introduction, et d'autre part, lorsque les godets sont situés à l'intérieur desdits cuves.

A l'extrémité du mat télescopique (5) est solidarisé un premier châssis (10), dénommé châssis porte pelle. Selon une caractéristique de l'invention, ce châssis (10) est associé à un châssis (11), dénommé par la suite, châssis support des godets, au moyen de deux biellettes, respectivement (12) et (13), positionnées dans l'exemple décrit, à l'extrémité inférieure et supérieure desdits châssis.

Ces biellettes sont articulées respectivement au niveau du châssis (10) et (11), selon des axes d'articulation parallèles entre eux.

Elles sont destinées à permettre un mouvement relatif du châssis support des godets (11) par rapport au châssis porte-pelle (10), ainsi que cela sera décrit de manière beaucoup plus détaillée ci-après.

Ainsi qu'on peut l'observer sur les figures 2 et 3, l'extrémité du châssis support des godets (11) reçoit les deux godets (16) et (17), constitutifs de la pelle (6) proprement dite, et dont l'écartement maximum, tel que représenté en figure 3, correspond sensiblement à l'encombrement généré par une anode neuve.

Une telle anode a été représentée sur les figures 2 et 3 par la référence (20). La tige (21) de l'anode est fixée au cadre anodique (33), alimentant de manière connue lesdits anodes en électricité, moyen de connecteurs (non représentés). Les anodes (20) s'usent au cours du processus électrolytique, nécessitant de fait leur remplacement périodique.

On a représenté en relation avec les figures 4, 5 et 6 les différents organes entrant dans la constitution de la pelle (6) ainsi que leur mode de fonctionnement.

Tout d'abord, il convient de préciser que les godets (16) et (17) sont chacun articulés sur le châssis support des godets (11), au niveau d'un axe d'articulation (30). De la sorte, le bord (31) constituant lèvre, de chacun des godets, est susceptible de par cette articulation, de décrire un mouvement circulaire par rapport audit axe (30).

Pour ce faire, un embiellage de fermeture (14), relié par le biais d'une bielle (23) articulée au niveau d'un axe d'articulation (15) à une bielle rotative d'actionnement (18), permet d'assurer le mouvement de chacun des godets (16) et (17), ainsi qu'on peut bien l'observer en liaison avec les figures 4 à 6.

En d'autres termes, l'embiellage de fermeture est constitué d'une part, par la bielle intermédiaire (23), et d'autre part, par deux biellettes (14, 14'), articulées respectivement sur les godets (16) et (17), et à l'extrémité inférieure de la bielle intermédiaire (23). Dans l'exemple décrit, la biellette (14') est de forme arquée, afin de tenir compte des obstacles qu'elle est susceptible de rencontrer durant sa course.

L'autre extrémité de la bielle intermédiaire (23) est articulée par un axe d'articulation (22) sur la bielle rotative d'actionnement (18) présentant un profil particulier.

En effet, cette bielle présente une forme sensiblement triangulaire et présente notamment trois branches, à l'extrémité desquelles sont articulés trois organes différents. Ainsi que déjà mentionné, à l'extrémité de la première branche est articulée l'extrémité de la bielle intermédiaire (23) agissant sur l'embiellage de fermeture (14).

La branche opposée reçoit l'extrémité libre de la tige d'un vérin d'activation (25), articulée sur un axe d'articulation (24) ménagé à l'extrémité de ladite branche. Le vérin (25) est destiné à assurer la rotation de la bielle rotative d'activation (18), par rapport à son axe d'activation (19). Cet axe (19) est solidaire du châssis support des godets (11). Le point d'application de ce vérin est solidaire du châssis support des godets (11).

En outre, afin de limiter le dimensionnement des organes constitutifs du vérin (25), compte tenu des efforts à réaliser d'une part, et du poids des deux godets (16) et (17) et de l'embiellage de fermeture (14, 14', 23) d'autre part, on lui associe un ressort taré (29), reposant sur le châssis porte-pelle (10), et solidarisé au corps dudit vérin (25). Plus précisément, le ressort (29) est monté sur une rotule (34), solidaire du châssis porte-pelle (10). De la sorte, il est possible au ressort de basculer, pour suivre la course du corps du vérin, celui-ci pivotant également compte tenu de sa solidarisation à l'extrémité de l'une des branches de la bielle rotative (18). On peut tout particulièrement bien observer ce mouvement de basculement sur les figures 4 à 6, en fonction du degré de rotation de ladite bielle (18). De fait, l'action du ressort (29) est toujours optimum.

Le vérin (25) est actionné au moyen d'une source pneumatique d'air comprimé (non représentée) s'étendant à l'intérieur du mat télescopique (5).

Enfin, à l'extrémité libre de la troisième branche de la bielle rotative d'activation (18), s'étendant sensiblement perpendiculaire aux deux premières, vient s'articuler sur un axe (26) une bielle dite de compensation (27), dont l'autre extrémité vient s'articuler sur un axe (28) ménagé sur le châssis porte-pelle (10).

Il va être décrit plus en détail le mode de fonctionnement de cette pelle, conformément à l'invention.

En figure 4, les godets (16, 17) sont en position ouverte maximum. Selon cette configuration, le plan contenant la lèvre (31) du dit godet (17) s'étend sensiblement perpendiculairement par rapport au fond de la cathode, c'est à dire de la cuve.

La course du vérin d'activation (25) est alors maximum et, corollairement, l'embiellage de fermeture (14, 14', 23) a atteint son niveau de sa course minimum inférieure.

Parallèlement, les deux bielles (12) et (13), solidarisant le châssis support des godets (11) au châssis porte-pelle (10) sont sensiblement horizontales.

Lorsque l'on active le vérin activateur (25), on engendre une rotation de la bielle rotative d'activation (18) selon le sens des aiguilles d'une montre, sur la figure 5, provoquant tout d'abord, un commencement de remontée de la bielle intermédiaire (23), et partant de l'embiellage de fermeture (14, 14') vers le haut, se traduisant par un début de fermeture des godets. Corollairement, cette action induit la rotation dans le sens trigonométrique de la bielle de compensation (27), jusqu'à atteindre sa hauteur maximum représentée en figure 5.

Compte tenu de l'articulation de ladite bielle de compensation (27) sur le châssis porte-pelle (10), cette rotation engendre une translation vers le haut du châssis support des godets (11), ainsi que cela se matérialise sur la figure 5 par l'inclinaison des bielles (12) et (13) de solidarisation dudit châssis support des godets (11) sur le châssis porte-pelle (10).

Cette translation vers le haut du châssis support des godets (11) engendre corollairement la remontée de la lèvre (31) des godets (16) et (17). De sorte que nonobstant la course circulaire desdites lèvres, on peut aboutir à un déplacement de celle-ci selon un plan horizontal, sensiblement parallèle au fond de la cuve, en jouant sur la compensation exercée par le déplacement relatif du châssis support des godets (11) par rapport au châssis porte-pelle (10).

Lorsque la course du vérin (25) est terminée (figure 6), les deux godets (16) et (17) viennent au contact l'un de l'autre, notamment au niveau de leur lèvre respective (31), assurant ainsi la fermeture de la pelle, et parallèlement, la fin de la rotation de la bielle de compensation (27) dans le sens trigonométrique, cette fin étant inhérente à la fin de course possible de la tige dans le vérin (25). Corollairement, compte tenu de la course impartie à ladite bielle de compensation (27), une légère redescente desdits godets, et partant des lèvres (31) est assurée.

Compte-tenu du profil particulier des godets, on compense ainsi l'arc de cercle de concavité dirigée vers le haut, décrit par lesdites lèvres (31), par un mouvement inverse du châssis support des godets (11), de telle sorte à conférer en résultat final une progression relativement plane desdites lèvres (31) lors de la fermeture de la pelle (6), et ce, au moyen de la bielle de compensation (27).

Bien évidemment, les dimensions de ces différentes bielles sont fonction du profil particulier des godets, et des dimensions respectives des cuves.

Cela dit, ces dimensions, une fois le principe établi, sont parfaitement déterminables par l'homme du métier.

Par ce biais, la pelle assure la fonction qui lui est assignée, à savoir notamment la collecte des différents débris et autres morceaux provenant des anodes ou de la croûte supérieure du bain, sans altérer la cathode, c'est à dire le fond de la cuve, tout en permettant un raclage doux de celle-ci.

Ce résultat est obtenu au moyen d'un dispositif simple à mettre en oeuvre et relativement rustique, permettant notamment de résister aux contraintes mécaniques et techniques dans un environnement hostile dans lesquels ils sont destinés à fonctionner.

## Revendications

1. Unité de collecte, de nettoyage et de calibrage des cuves d'électrolyse, et notamment des orifices anodiques lors du remplacement des anodes d'une installation de production d'aluminium par électrolyse ignée, comprenant deux godets (16, 17) articulés au niveau de l'extrémité inférieure d'un châssis (10), mobile en translation verticale, le bord inférieur (31) de chacun desdits godets (16, 17) étant susceptible d'être animée d'un mouvement circulaire au moyen d'un embiellage de fermeture et d'ouverture (14, 14'), ***caractérisée* :**
• **en ce qu'**elle comprend un premier châssis (10), dénommé châssis porte-pelle, solidarisée à un mât de guidage vertical (5), et un second châssis (11), dénommé châssis support des godets, relié mécaniquement audit châssis porte-pelle (10), et susceptible de se translater par rapport à celui-ci, ledit châssis support des godets (11) intégrant l'embiellage de fermeture et d'ouverture des godets (14, 14'), lesdits godets (16, 17) étant articulés à l'extrémité inférieure de ce châssis ;
• et **en ce que** l'embiellage de fermeture (14, 14') des godets (16, 17) comprend une bielle de transmission d'efforts (23), dont l'une des extrémités est articulée directement ou indirectement sur lesdits godets (16, 17), afin de conférer un mouvement circulaire à leur bord inférieur (31) lors de l'opération de fermeture de la pelle (6), et dont l'autre extrémité est articulée sur une bielle rotative d'actionnement (18), elle-même articulée (19) sur le châssis support des godets (11), ladite bielle rotative (18) étant reliée mécaniquement au châssis porte-pelle (10) au moyen d'une bielle de compensation (27), articulée sur le châssis porte-pelle (10), ladite bielle rotative (18) étant par ailleurs actionnée en rotation au moyen d'un vérin d'actionnement (25), dont le point d'application est solidaire du châssis support des godets (11).

2. Unité de collecte, de nettoyage et de calibrage des cuves d'électrolyse selon la revendication 1, ***caractérisée* en ce que** la bielle rotative d'actionnement (18) présente trois branches s'étendant depuis son axe d'articulation (19) sur le châssis support des godets (11), deux des branches étant sensiblement colinéaires, et recevant respectivement l'axe ou tige d'activation du vérin activateur (25) et l'une des extrémités de la bielle intermédiaire (23) de l'embiellage de fermeture (14, 14'), la troisième branche s'étendant sensiblement perpendiculairement par rapport aux deux autres, et recevant au niveau de son extrémité libre, l'axe d'articulation de la bielle de compensation (27).

3. Unité de collecte, de nettoyage et de calibrage des cuves d'électrolyse selon l'une des revendications 1 et 2, ***caractérisée* en ce qu'**elle comprend en outre un ressort taré (29), susceptible de reprendre au niveau du corps du vérin activateur (25), une partie des efforts, et notamment la compensation de la masse constituée par l'embiellage de fermeture (14, 14') des godets et les godets (16, 17) eux-mêmes, ledit ressort étant solidaire du châssis porte pelle (10).

4. Unité de collecte, de nettoyage et de calibrage des cuves d'électrolyse selon la revendication 3, ***caractérisée* en ce que** le ressort taré (29) est monté sur une rotule (34), solidarisée au châssis porte-pelle (10), de telle sorte à lui permettre de réaliser un mouvement de basculement en parallèle avec celui du vérin (25), lors de la rotation de la bielle rotative (18).

5. Unité de collecte, de nettoyage et de calibrage des cuves d'électrolyse selon l'une des revendications 1 à 4, ***caractérisée* en ce que** le mât (5) est télescopique et actionné par un système de levage (32) électro-mécanique, hydraulique ou pneumatique.

6. Unité de collecte et de nettoyage des cuves d'électrolyse selon l'une des revendications 1 à 5, ***caractérisée* en ce qu'**elle est montée sur un chariot (4) mobile en translation sur un pont roulant (2) se déplaçant au dessus des cuves.

## Patentansprüche

1. Einheit zum Einsammeln, zum Reinigen und Kalibrieren der Elektrolysewannen und insbesondere der Anodenöffnungen beim Austausch der Anoden einer Anlage zur Produktion von Aluminium durch Schmelzflußelektrolyse , umfassend zwei im Bereich des unteren Endes eines Gestells 10 angelenkte, in vertikaler Verschiebung bewegliche Schaufeln (16, 17), wobei dem unteren Rand 31 jeder der genannten Schaufeln (16, 17) mittels eines Schließ- und Öffnungswerks (14, 14') eine kreisförmige Bewegung verliehen werden kann, ***dadurch gekennzeichnet*:**
• **daß** sie ein als Greifertraggestell bezeichnetes, an einem vertikalen Führungsmast (5) befestigtes erstes Gestell (10) und ein als Schaufeltraggestell bezeichnetes, mechanisch mit dem genannten Greifertraggestell (10) verbundenes und hierzu verschiebbares zweites Gestell (11) umfaßt, wobei in das genannte Schaufeltraggestell (11) das Schließ- und Öffnungswerk der Schaufeln (14, 14') integriert ist, wobei die genannten Schaufeln (16, 17) an dem unteren Ende dieses Gestells angelenkt sind;
• und **daß** das Schließwerk (14, 14') der Schaufeln (16, 17) eine Kraftübertragungsstange (23) umfaßt, von deren Enden eines direkt oder indirekt an die genannten Schaufeln (16, 17) angelenkt ist, um ihrem unteren Rand (31) bei dem Vorgang des Schließens des Greifers (6) eine kreisförmige Bewegung zu verleihen, und deren anderes Ende an einer BetätigungsSchwinge (18) angelenkt ist, welche ihrerseits an dem Schaufeltraggestell (11) angelenkt (19) ist, wobei die genannte Schwinge (18) mechanisch mit dem Greifertraggestell (10) mittels einer an dem Greifertraggestell (10) angelenkten Ausgleichsstange (27) verbunden ist, wobei die genannte Schwinge (18) zudem mittels eines Betätigungsantriebs (25) in Drehung versetzt wird, dessen Angriffspunkt an dem Schaufeltraggestell (11) befestigt ist.

2. Einheit zum Einsammeln, zum Reinigen und Kalibrieren der Elektrolysewannen gemäß Anspruch 1, ***dadurch gekennzeichnet,* daß** die BetätigungsSchwinge (18) drei Schenkel aufweist, welche sich von ihrer Achse (19) zur Anlenkung an dem Schaufeltraggestell (11) ausgehend erstrecken, wobei zwei der Schenkel im wesentlichen kolinear sind und die Betätigungsachse oder -stange des Betätigungsantriebs (25) bzw. eines der Enden der Zwischenstange (23) des Schließwerks (14, 14') aufnehmen, wobei sich der dritte Schenkel im wesentlichen rechtwinklig in bezug auf die beiden anderen erstreckt und im Bereich seines freien Endes die Gelenkachse der Ausgleichsstange (27) aufnimmt.

3. Einheit zum Einsammeln, zum Reinigen und Kalibrieren der Elektrolysewannen gemäß einem der Ansprüche 1 und 2, ***dadurch gekennzeichnet,* daß** sie ferner eine geeichte Feder (29) umfaßt, welche dazu geeignet ist, im Bereich des Gehäuses des Betätigungsantriebs (25) einen Teil der Kräfte aufzunehmen und insbesondere den Ausgleich der von dem Schließwerk (14, 14') der Schaufeln und den Schaufeln (16, 17) selbst gebildeten Masse zu übernehmen, wobei die genannte Feder fest mit dem Greifertraggestell (10) verbunden ist.

4. Einheit zum Einsammeln, zum Reinigen und Kalibrieren der Elektrolysewannen gemäß Anspruch 3, ***dadurch gekennzeichnet,* daß** die geeichte Feder (29) an einem fest mit dem Greifertraggestell (10) verbundenen Kippzapfen (34) montiert ist, so daß es ihr möglich ist, beim Drehen der Schwinge (18) eine Schwenkbewegung parallel zu der des Antriebs (25) auszuführen.

5. Einheit zum Einsammeln, zum Reinigen und Kalibrieren der Elektrolysewannen gemäß einem der Ansprüche 1 bis 4, ***dadurch gekennzeichnet,* daß** der Mast (5) teleskopisch ist und durch ein elektro-mechanisches, hydraulisches oder pneumatisches Hebesystem (32) betätigt wird.

6. Einheit zum Einsammeln, zum Reinigen und Kalibrieren der Elektrolysewannen gemäß einem der Ansprüche 1 bis 5, ***dadurch gekennzeichnet,* daß** sie auf einem Schlitten (4) montiert ist, der durch Verschiebung auf einer Rollbrücke (2) beweglich ist, welche sich oberhalb der Wannen verschiebt.

## Claims

1. Unit for the collection, cleaning and calibration of electrolysis pots and, in particular, of the anodic orifices, as the anodes of an installation for the production of aluminium by igneous electrolysis are replaced, comprising two buckets (16, 17) hinge-mounted at the level of the lower end of a chassis (10) movable in vertical displacement, the lower edge (31) of each of the said buckets (16, 17) being liable to be bestowed with a circular movement by means of a closing and opening connecting rod assembly (14, 14'), ***characterized* :**
• **in that** it comprises a first chassis (10), referred to as the shovel-bearing chassis, joined to a vertical guide mast (5), and a second chassis (11), referred to as the buckets-supporting chassis, mechanically linked to said shovel-bearing chassis (10) and liable to displacement relative to the latter, said buckets-supporting chassis (11) integrating the connecting rod assembly (14, 14') for closing and opening the buckets, said buckets (16, 17) being hinge-mounted at the lower end of this chassis ;
• and **in that** the closing connecting rod assembly (14, 14') of the buckets (16, 17) comprises a force-transmitting rod (23), one of whose ends is hinge-mounted directly or indirectly on said buckets (16, 17) so as to impart to their lower edge (31) a circular movement during the closing operation of the shovel (6) and whose other end is hinge-mounted on a rotary actuating connecting rod (18), itself hinge-mounted (19) on the buckets-supporting chassis (11), said rotary connecting rod (18) being mechanically linked to the shovel-bearing chassis (10) by means of a compensating rod (27), hinge-mounted on the shovel-bearing chassis (10), said rotary connecting rod (18) being set into rotation, moreover, by means of an actuating jack (25), the point of application of which is integral with the buckets-supporting chassis (11).

2. Unit for the collection, cleaning and calibration of electrolysis pots according to Claim 1, ***characterized* in that** the rotary actuating connecting rod (18) has three arms extending from its hinge axle (19) on the buckets-supporting chassis (11), two of the arms being substantially co-linear and receiving respectively the axle or actuating stem of the actuator jack (25) and one of the ends of the intermediate connecting rod (23) of the closing connecting rod assembly (14, 14'), the third arm extending substantially perpendicularly relative to the other two arms and receiving, at the level of its free end, the hinge axle of the compensating rod (27).

3. Unit for the collection, cleaning and calibration of electrolysis pots according to one of Claims 1 and 2, ***characterized* in that** it additionally comprises a calibrated spring (29), liable to absorb, at the level of the body of the actuator jack (25), a part of the forces and, in particular, the compensation of the mass constituted by the closing connecting rod assembly (14, 14') of the buckets and the buckets (16, 17) themselves, the said spring being integral with the shovel-bearing chassis (10).

4. Unit for the collection, cleaning and calibration of electrolysis pots according to Claim 3, ***characterized* in that** the calibrated spring (29) is mounted on a swivel joint (34), joined to the shovel-bearing chassis (10), such as to allow it to execute a rocking movement parallel with that of the jack (25) as the rotary connecting rod (18) is rotated.

5. Unit for the collection, cleaning and calibration of electrolysis pots according to one of Claims 1 to 4, ***characterized* in that** the mast (5) is telescopic and is actuated by an electromechanical, hydraulic or pneumatic lifting system (32).

6. Unit for the collection and cleaning of electrolysis pots according to one of Claims 1 to 5, ***characterized* in that** it is mounted on a trolley (4) displaceable on a travelling bridge (2) running above the pots.
